# EUROPÄISCHE PATENTSCHRIFT

(11) **EP 4 279 636 B1**
(45) Veröffentlichungstag und Bekanntmachung des Hinweises auf die Patenterteilung: **09.07.2025**
(21) Anmeldenummer: 22174135.8
(22) Anmeldetag: 18.05.2022
(51) Int. Cl.: C25B 1/04, C25B 9/65, C25B 9/70, C25B 9/75, C25B 15/00

(54) **ELEKTROLYSEVORRICHTUNG**
ELECTROLYSIS DEVICE
DISPOSITIF D'ÉLECTROLYSE

(43) Veröffentlichungstag der Anmeldung: 22.11.2023
(73) Patentinhaber: Primetals Technologies Germany GmbH, 91058 Erlangen (DE); Mitsubishi Heavy Industries, Ltd., Tokyo 1008332 (JP)
(72) Erfinder: Bergins, Christian, 45711 Datteln (DE); Becker, Gerd, 91080 Marloffstein (DE); Buddenberg, Torsten Gerhard, 47441 Moers (DE)
(74) Vertreter: Metals@Linz

(56) Entgegenhaltungen:
- CN-A- 113 445 070
- FR-A5- 2 114 043
- US-A1- 2013 140 171

## Beschreibung

### Gebiet der Technik

Die vorliegende Erfindung geht aus von einer Elektrolysevorrichtung.

### Stand der Technik

Elektrolysevorrichtungen sind in verschiedenen Ausgestaltungen bekannt. Allgemein gesprochen umfasst eine Elektrolysevorrichtung eine Anzahl von Elektrolyseeinheiten. Die Anzahl kann bei 1 liegen oder größer als 1 sein. Die Elektrolyseeinheiten umfassen jeweils eine erste und eine zweite Endplatte. Oftmals umfassen die Elektrolyseeinheiten weiterhin zwischen der ersten und der zweiten Endplatte angeordnete eine Zwischenplatte, manchmal auch mehrere Zwischenplatten. Eine der Zwischenplatten kann in der Mitte zwischen den beiden Endplatten angeordnet sein.

Die Elektrolyseeinheiten weisen zwischen je zwei Platten - es kann sich hierbei alternativ um die beiden Endplatten, um eine Endplatte und eine Zwischenplatte oder um zwei Zwischenplatten handeln - jeweils einen Stapel von Elektrolysezellen auf, wobei die Elektrolysezellen des jeweiligen Stapels elektrisch in Reihe geschaltet sind. Die Elektrolysezellen weisen jeweils eine erste Elektrode und eine zweite Elektrode auf, an denen eine Elektrolyseflüssigkeit elektrolytisch aufgespalten wird, so dass die Elektrolyseflüssigkeit nach dem elektrolytischen Aufspalten im Bereich der jeweiligen ersten Elektrode mit einem ersten Elektrolysegas und im Bereich der jeweiligen zweiten Elektrode mit einem zweiten Elektrolysegas versetzt ist. Die Elektrolysevorrichtung weist weiterhin eine Gleichrichtereinheit auf, die über einen ersten Ausgang ein erstes Potenzial und über einen zweiten Ausgang ein zweites Potenzial zur Verfügung stellt.

Aus der US 2010/0 012 503 A1 sind mehrere derartige Elektrolysevorrichtungen bekannt. Die aus der US 2010/0 012 503 A1 bekannten Elektrolysevorrichtungen weisen jeweils eine einzelne Elektrolyseeinrichtung auf. Bei einer dieser Elektrolysevorrichtungen (nachfolgend: Stand der Technik 1) ist die erste Endplatte mit dem ersten Ausgang verbunden, die zweite Endplatte mit dem zweiten Ausgang. Zwischen den beiden Endplatten ist eine Zwischenplatte angeordnet, die ihrerseits geerdet ist. Bei einer anderen dieser Elektrolysevorrichtungen (nachfolgend: Stand der Technik 2) ist ebenfalls eine Zwischenplatte vorhanden. Die Zwischenplatte ist mit dem ersten Ausgang verbunden. Die beiden Endplatten sind mit dem zweiten Ausgang verbunden und geerdet. Bei einer wieder anderen dieser Elektrolysevorrichtungen (nachfolgend: Stand der Technik 3) sind die beiden Endplatten mit dem ersten Ausgang verbunden. Zwischen den beiden Endplatten ist eine Zwischenplatte angeordnet, die mit dem zweiten Ausgang verbunden und geerdet ist. Bei einer wieder anderen dieser Elektrolysevorrichtungen (nachfolgend: Stand der Technik 4) sind zusätzlich zu den beiden Endplatten insgesamt drei Zwischenplatten vorhanden. Die beiden Endplatten und die mittlere der drei Zwischenplatten sind mit dem zweiten Ausgang verbunden und geerdet. Die beiden verbleibenden Zwischenplatten sind mit dem ersten Ausgang verbunden. Bei einer wieder anderen dieser Elektrolysevorrichtungen (nachfolgend: Stand der Technik 5) sind zusätzlich zu den beiden Endplatten insgesamt zwei Zwischenplatten vorhanden. Eine Endplatte und eine Zwischenplatte sind mit dem ersten Ausgang verbunden. Die andere Endplatte und die andere Zwischenplatte sind mit dem zweiten Ausgang verbunden und geerdet. Die Verschaltung ist derart, dass die mit dem ersten Ausgang verbundene Zwischenplatte sich zwischen den beiden mit dem zweiten Ausgang verbundenen Platten befindet und umgekehrt auch die mit dem zweiten Ausgang verbundene Zwischenplatte sich zwischen den beiden mit dem ersten Ausgang verbundenen Platten befindet.

Es ist weiterhin auch eine Elektrolysevorrichtung (nachfolgend: Stand der Technik 6) bekannt, die eine erste und eine zweite Elektrolyseeinheit umfasst, wobei die erste und die zweite Elektrolyseeinheit jeweils eine erste und eine zweite Endplatte umfassen. Bei dieser Elektrolysevorrichtung weisen die Elektrolyseeinheiten keine Zwischenplatten auf, so dass sich die Stapel von Elektrolysezellen von der ersten zur zweiten Endplatte der jeweiligen Elektrolyseeinheit erstrecken. Bei dieser Elektrolysevorrichtung sind die erste Endplatte der ersten Elektrolyseeinheit und die erste Endplatte der zweiten Elektrolyseeinheit elektrisch miteinander verbunden und geerdet. Der erste Ausgang der Gleichrichtereinheit ist mit der zweiten Endplatte der ersten Elektrolyseeinheit verbunden, der zweite Ausgang der Gleichrichtereinheit mit der zweiten Endplatte der zweiten Elektrolyseeinheit. Anschlüsse zum Zuführen und Abführen von Elektrolyseflüssigkeit (beim Zuführen ohne Elektrolysegas, beim Abführen mit jeweils einem der Elektrolysegase) sind im Bereich der ersten Endplatten der beiden Elektrolyseeinheiten angeordnet.

Aus der CN 113 445 070 A ist es bekannt, die mit Anschlüsse versehene Zwischenplatte eines Stapels von Elektrolysezellen, an eine Gleichstromeinheit elektrisch zu verbunden.

### Zusammenfassung der Erfindung

Im Rahmen der Energiewende werden in erheblichem Umfang sogenannte erneuerbare Energien benötigt. Eine Möglichkeit für die Speicherung erneuerbarer Energien ist die Elektrolyse von Wasser aus durch Photovoltaik, Windkraft oder auf andere umweltfreundliche Art und Weise erzeugte elektrische Energie. Bei der Elektrolyse wird Wasser in Sauerstoff und Wasserstoff aufgespalten, der Wasserstoff wird abgesondert und gespeichert und kann dann an einen anderen Ort verbracht werden oder beispielsweise in einem Kraftfahrzeug zu dessen Antrieb genutzt werden. Die zugehörige Elektrolyseflüssigkeit ist oftmals eine wässrige Lösung einer Kaliumlauge (KOH), wobei die Konzentration meist im Bereich zwischen 20 % und 30 % liegt. In manchen Fällen werden auch andere Flüssigkeiten verwendet, in seltenen Fällen werden auch andere Gase als Wasserstoff und Sauerstoff erzeugt.

Bei der Elektrolyse soll - selbstverständlich - so energieeffizient wie möglich gearbeitet werden. Einer der Faktoren, welche die Energieeffizienz beeinflussen, ist die von der Gleichrichtereinheit zur Verfügung gestellte Betriebsspannung (= die Differenz der beiden über den ersten und den zweiten Ausgang zur Verfügung gestellten Potenziale). In der Regel sind die Verluste innerhalb der Gleichrichtereinheit im wesentlichen proportional zum geschalteten Strom, aber relativ unabhängig von der geschalteten Betriebsspannung. Ein Erhöhen der Betriebsspannung unter Beibehaltung des geschalteten Stromes trägt daher zu einer verbesserten Energiebilanz bei.

Die für eine einzelne Elektrolysezelle benötigte Spannung (Zellenspannung) ist durch die in dieser Elektrolysezelle für die Elektroden verwendeten Materialien und die im Rahmen der Elektrolyse auftretenden elektrochemischen Prozesse bestimmt. Die Zellenspannung liegt in der Regel im Bereich von wenigen Volt. Um höhere Betriebsspannungen (mehrere 100 V) nutzen zu können, müssen daher entsprechend viele Elektrolysezellen in Reihe geschaltet sein.

Beim Betrieb einer Elektrolyseeinheit entstehen jedoch ebenfalls Verluste. Die zugehörige Wärme muss aus der Elektrolyseeinheit abgeführt werden. Das Abführen der auftretenden Verluste erfolgt im wesentlichen durch die Elektrolyseflüssigkeit. Wenn die Anzahl an Elektrolysezellen eines jeweiligen Stapels erhöht wird, verlängern sich die Transportwege für die Elektrolyseflüssigkeit. Der Abtransport der Wärme wird dadurch schwieriger. Es ist daher nicht möglich, die Anzahl an Elektrolysezellen eines jeweiligen Stapels beliebig zu erhöhen.

Weiterhin sollten die Endplatten nach Möglichkeit auf Erdpotenzial liegen. Dadurch ergibt sich zum einen ganz von selbst eine Berührsicherheit. Weiterhin werden dadurch Probleme verschiedenster Art vermieden, die beim Anschließen der die Elektrolyseflüssigkeit (mit oder ohne Elektrolysegas) führenden Leitungen an die Medienanschlüsse entstehen, sofern diese ein vom Erdpotenzial verschiedenes Potenzial aufweisen.

Die Lösungen des Standes der Technik adressieren jeweils nur Teile der oben genannten Problematiken:
Bei Stand der Technik 1 sind beide Endplatten nicht geerdet. Weiterhin fällt die gesamte Spannung in einer einzelnen Elektrolyseeinheit ab, so dass nur eine relativ geringe Betriebsspannung verwendet werden kann, da anderenfalls die thermischen Verluste nicht abgeführt werden können.

Bei Stand der Technik 2 sind die beiden Endplatten zwar geerdet. Dennoch kann nur eine relativ geringe Betriebsspannung verwendet werden, da anderenfalls die thermischen Verluste nicht abgeführt werden können.

Bei Stand der Technik 3 sind - ebenso wie bei Stand der Technik 1 - beide Endplatten nicht geerdet. Weiterhin fällt die gesamte Spannung in einer einzelnen Elektrolyseeinheit ab, so dass nur eine relativ geringe Betriebsspannung verwendet werden kann.

Bei Stand der Technik 4 sind die beiden Endplatten geerdet. Es wird jedoch nur eine einzelne Elektrolyseeinheit verwendet, so dass nur eine relativ geringe Betriebsspannung verwendet werden kann.

Bei Stand der Technik 5 ist nur eine der beiden Endplatten geerdet, so dass nur bei dieser Endplatte ein problemloses Zuführen und Abführen der Elektrolyseflüssigkeit möglich ist. Weiterhin fällt die gesamte Spannung in einer einzelnen Elektrolyseeinheit ab, so dass nur eine relativ geringe Betriebsspannung verwendet werden kann.

Bei Stand der Technik 6 sind zwar zwei Elektrolyseeinheiten vorhanden, die elektrisch in Reihe geschaltet sind. Von daher kann eine relativ hohe Betriebsspannung verwendet werden, da sich der Abfall der Betriebsspannung auf beide Elektrolyseeinheiten verteilt. Bei beiden Elektrolyseeinheiten ist jedoch jeweils nur eine Endplatte geerdet. Nur im Bereich dieser Endplatten sind die Anschlüsse zum Zuführen und Abführen der Elektrolyseflüssigkeit angeordnet. Auch bei Stand der Technik 6 kann daher die Betriebsspannung nur relativ geringfügig erhöht werden, da anderenfalls die damit verbundenen thermischen Verluste nicht mehr abgeführt werden können.

Die Aufgabe der vorliegenden Erfindung besteht darin, Möglichkeiten zu schaffen, mittels derer die Probleme des Standes der Technik vollständig vermieden werden.

Die Aufgabe wird durch eine Elektrolysevorrichtung mit den Merkmalen des Anspruchs 1 gelöst. Vorteilhafte Ausgestaltungen der Elektrolysevorrichtung sind Gegenstand der abhängigen Ansprüche 2 bis 11.

Erfindungsgemäß wird eine Elektrolysevorrichtung geschaffen, bei der
- die Elektrolysevorrichtung eine erste und eine zweite Elektrolyseeinheit umfasst,
- die erste und die zweite Elektrolyseeinheit jeweils eine erste und eine zweite Endplatte umfassen,
- die erste und die zweite Elektrolyseeinheit jeweils eine in etwa oder exakt in der Mitte zwischen der jeweiligen ersten und der jeweiligen zweiten Endplatte angeordnete jeweilige Zwischenplatte aufweisen,
- die erste und die zweite Elektrolyseeinheit zwischen der jeweiligen Zwischenplatte und jeder der beiden jeweiligen Endplatten jeweils einen Stapel von Elektrolysezellen aufweisen,
- die Elektrolysezellen des jeweiligen Stapels jeweils elektrisch in Reihe geschaltet sind,
- die Elektrolysezellen jeweils eine erste Elektrode und eine zweite Elektrode aufweisen, an denen eine Elektrolyseflüssigkeit teilweise elektrolytisch aufgespalten wird, so dass die verbleibende Elektrolyseflüssigkeit nach dem elektrolytischen Aufspalten im Bereich der jeweiligen ersten Elektrode mit einem ersten Elektrolysegas und im Bereich der jeweiligen zweiten Elektrode mit einem zweiten Elektrolysegas versetzt ist,
- die erste Endplatte der ersten Elektrolyseeinheit und die erste Endplatte der zweiten Elektrolyseeinheit elektrisch miteinander verbunden sind,
- die zweite Endplatte der ersten Elektrolyseeinheit und die zweite Endplatte der zweiten Elektrolyseeinheit elektrisch miteinander verbunden sind,
- die Elektrolysevorrichtung eine Gleichrichtereinheit aufweist, die über einen ersten Ausgang ein erstes Potenzial und über einen zweiten Ausgang ein zweites Potenzial zur Verfügung stellt, und
- der erste Ausgang der Gleichrichtereinheit mit einem Anschluss der Zwischenplatte der ersten Elektrolyseeinheit elektrisch verbunden ist und der zweite Ausgang der Gleichrichtereinheit mit einem Anschluss der Zwischenplatte der zweiten Elektrolyseeinheit elektrisch verbunden ist.

Bei einer derartigen Elektrolysevorrichtung kann zunächst aus elektrischer Sicht mit einer hohen Betriebsspannung gearbeitet werden. Denn die Betriebsspannung kann über die Stapel von Elektrolysezellen von zwei Elektrolyseeinheiten verteilt werden. Weiterhin steht an keiner der Endplatten eines der beiden von der Gleichrichtereinheit zur Verfügung gestellten Potenziale an. Daher ist an allen Endplatten ein problemloser Anschluss der Leitungen für die Elektrolyseflüssigkeit möglich. Damit können aber auch bei jeder Elektrolyseeinheit die beim Betrieb entstehenden Verluste über beide Endplatten abgeführt werden, so dass die Anzahl an Elektrolysezellen pro Stapel und damit pro Elektrolyseeinheit maximiert werden kann.

Vorzugsweise sind die erste und die zweite Endplatte der ersten und der zweiten Elektrolyseeinheit elektrisch miteinander verbunden. Dies vereinfacht den Betrieb der Elektrolysevorrichtung noch weiter. Denn unabhängig vom konkreten Potenzial der Endplatten ist das Potenzial der Endplatten für alle vier Endplatten einheitlich dasselbe. Besonders bevorzugt ist in diesem Fall, wenn die erste und die zweite Endplatte der ersten und der zweiten Elektrolyseeinheit - sei es für jede Endplatte direkt, sei es für mindestens eine der Endplatten indirekt über eine der anderen Endplatten - elektrisch geerdet sind.

Vorzugsweise ist die Gleichrichtereinheit derart ausgebildet, dass sie das erste und das zweite Potenzial ohne festen Bezug zu Erde zur Verfügung stellt. Diese Ausgestaltung vereinfacht die Auslegung der Gleichrichtereinheit und vereinfacht weiterhin auch den Betrieb der Elektrolysevorrichtung insgesamt. Die Entkopplung der Gleichrichtereinheit vom Erdpotenzial lässt sich besonders einfach dadurch erreichen, dass der Gleichrichtereinheit eine Transformatoreinheit vorgeordnet ist, über die der Gleichrichtereinheit die für ihren Betrieb erforderliche elektrische Energie zugeführt wird.

Vorzugsweise weisen die erste und die zweite Endplatte der ersten und der zweiten Elektrolyseeinheit Medienanschlüsse zum Zuführen der Elektrolyseflüssigkeit, zum Abführen der mit dem ersten Elektrolysegas versetzten Elektrolyseflüssigkeit und zum Abführen der mit dem zweiten Elektrolysegas versetzten Elektrolyseflüssigkeit auf. Dadurch können an beiden Endplatten beider Elektrolyseeinheiten die entsprechenden Leitungen angeschlossen werden und so die Wärmeabfuhr und der allgemeine Betrieb der Elektrolysevorrichtung optimiert werden.

In manchen Ausgestaltungen weisen die Zwischenplatten keine Durchgänge für die Elektrolyseflüssigkeit auf, so dass die Strömungsrichtung der Elektrolyseflüssigkeit an der jeweiligen Zwischenplatte umgekehrt wird. Dadurch arbeiten die beiden Stapel einer jeweiligen Elektrolyseeinheit in fluidtechnischer Hinsicht getrennt voneinander. Alternativ ist es möglich, dass die Zwischenplatten nur Durchgänge für die Elektrolyseflüssigkeit (also ohne Elektrolysegase) aufweisen, aber keine Durchgänge für die mit dem ersten Elektrolysegas versetzte Elektrolyseflüssigkeit und die mit dem zweiten Elektrolysegas versetzte Elektrolyseflüssigkeit aufweisen. In diesem Fall erfolgt auch bei unterschiedlichen Druckabfällen von den beiden Endplatten einer jeweiligen Elektrolyseeinheit zur Zwischenplatte der jeweiligen Elektrolyseeinheit eine möglichst gute Durchströmung der Elektrolysezellen und damit eine gute Wärmeabfuhr. Wiederum alternativ ist es möglich, dass die Zwischenplatten Durchgänge sowohl für die Elektrolyseflüssigkeit als auch für die mit dem ersten Elektrolysegas versetzte Elektrolyseflüssigkeit und die mit dem zweiten Elektrolysegas versetzte Elektrolyseflüssigkeit aufweisen. Zumindest die Durchgänge für die mit dem ersten Elektrolysegas versetzte Elektrolyseflüssigkeit und die mit dem zweiten Elektrolysegas versetzte Elektrolyseflüssigkeit sind jedoch getrennt voneinander und getrennt von den Durchgängen für die Elektrolyseflüssigkeit als solche (also ohne Elektrolysegase).

Vorzugsweise sind die erste und die zweite Elektrolyseeinheit nebeneinander angeordnet, so dass die Richtungen von der jeweiligen ersten Endplatte zur jeweiligen zweiten Endplatte parallel verlaufen und in den genannten Richtungen gesehen die ersten Endplatten auf der gleichen Höhe angeordnet sind und/oder die zweiten Endplatten auf der gleichen Höhe angeordnet sind. Dadurch wird nicht nur die benötigte Stellfläche als solche minimiert, sondern es ergeben sich darüber hinaus auch kurze Wege für die Leitungsführung von der Gleichrichtereinheit zu den Anschlüssen der Zwischenplatten. Dies gilt insbesondere dann, wenn die Gleichrichtereinheit sich in Richtung von der jeweiligen ersten Endplatte zur jeweiligen zweiten Endplatte einer jeweiligen Elektrolyseeinheit gesehen vor den ersten Endplatten befindet und orthogonal zu den genannten Richtungen gesehen im Bereich zwischen den beiden von der jeweils anderen Elektrolyseeinheit abgewandten Seiten der beiden Elektrolyseeinheiten befindet. Besonders groß ist die Optimierung, wenn der Anschluss der Zwischenplatte der ersten Elektrolyseeinheit an der der zweiten Elektrolyseeinheit zugewandten Seite der ersten Elektrolyseeinheit angeordnet ist und umgekehrt der Anschluss der Zwischenplatte der zweiten Elektrolyseeinheit an der der ersten Elektrolyseeinheit zugewandten Seite der zweiten Elektrolyseeinheit angeordnet ist.

Vorzugsweise weist die Gleichrichtereinheit zum Schalten des ersten und des zweiten Potenzials an den ersten und den zweiten Ausgang Transistoren auf, insbesondere FETs oder IGBTs. Dadurch ergibt sich ein optimierter Betrieb der Gleichrichtereinheit.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die in Verbindung mit den Zeichnungen näher erläutert werden. Hierbei zeigen in schematischer Darstellung:
- FIG 1: eine Elektrolysevorrichtung von oben,
- FIG 2: eine elektrische Verschaltung eines Stapels von Elektrolysezellen,
- FIG 3: den Aufbau einer einzelnen Elektrolysezelle und
- FIG 4: eine funktionale Verschaltung der Elektrolysevorrichtung von FIG 1.

### Beschreibung der Ausführungsformen

Gemäß FIG 1 umfasst eine Elektrolysevorrichtung eine erste Elektrolyseeinheit 1 und eine zweite Elektrolyseeinheit 2. Die erste Elektrolyseeinheit 1 umfasst eine erste Endplatte 3 und eine zweite Endplatte 4 sowie - in etwa oder exakt - in der Mitte zwischen den beiden Endplatten 3, 4 eine Zwischenplatte 5. In analoger Weise umfasst die zweite Elektrolyseeinheit 2 eine erste Endplatte 6 und eine zweite Endplatte 7 sowie - in etwa oder exakt - in der Mitte zwischen den beiden Endplatten 6, 7 eine Zwischenplatte 8.

Die Elektrolysevorrichtung umfasst weiterhin vier Stapel von Elektrolysezellen 9. Je einer der Stapel erstreckt sich
- von der Zwischenplatte 5 der ersten Elektrolyseeinheit 1 zur ersten Endplatte 3 der ersten Elektrolyseeinheit 1,
- von der Zwischenplatte 5 der ersten Elektrolyseeinheit 1 zur zweiten Endplatte 4 der ersten Elektrolyseeinheit 1,
- von der Zwischenplatte 8 der zweiten Elektrolyseeinheit 2 zur ersten Endplatte 6 der zweiten Elektrolyseeinheit 2 und
- von der Zwischenplatte 8 der zweiten Elektrolyseeinheit 2 zur zweiten Endplatte 7 der zweiten Elektrolyseeinheit 2.

Die Elektrolysezellen 9 der Stapel sind - innerhalb des jeweiligen Stapels - jeweils elektrisch in Reihe geschaltet. Dies ist in FIG 2 für den Stapel dargestellt, der sich von der Zwischenplatte 5 der ersten Elektrolyseeinheit 1 zur ersten Endplatte 3 der ersten Elektrolyseeinheit 1 erstreckt. Für die anderen Stapel gelten analoge Sachverhalte.

Die Elektrolysezellen 9 selbst weisen gemäß FIG 3 jeweils eine erste Elektrode 10 und eine zweite Elektrode 11 auf. Eine Elektrolyseflüssigkeit 12 wird durch die Elektrolysezellen 9 gepumpt. Die Elektrolyseflüssigkeit 12 wird an den Elektroden 10, 11 elektrolytisch aufgespalten. Durch die Aufspaltung entstehen ein erstes Elektrolysegas 13 und ein zweites Elektrolysegas 14. Meist sind in den Elektrolysezellen 9 Membranen 15 angeordnet, welche zwar für in der Elektrolyseflüssigkeit 12 enthaltene Ionen durchlässig sind, nicht aber für die Elektrolysegase 13, 14. Der Aufbau und die Wirkungsweise der Elektrolysezellen 9 ist Fachleuten allgemein bekannt. Üblicherweise ist die Elektrolyseflüssigkeit 12 eine wässrige Lösung von Kaliumhydroxid und sind die Elektrolysegase 13, 14 Wasserstoff und Sauerstoff. Prinzipiell ist die vorliegende Erfindung jedoch nicht auf diese konkrete Ausgestaltung beschränkt.

Die Elektrolyseflüssigkeit 12 wird nur teilweise aufgespalten. Die verbleibende Elektrolyseflüssigkeit 12 ist aufgrund der Aufspaltung an den Elektroden 10, 11 im Bereich der ersten Elektrode 10 mit dem ersten Elektrolysegas 13 und im Bereich der zweiten Elektrode 11 mit dem zweiten Elektrolysegas 14 versetzt.

Soweit bisher erläutert, ist der Aufbau der Elektrolysevorrichtung konventioneller Natur und muss daher nicht eingehender erläutert werden.

Gemäß FIG 4 sind - dies stellt eine Minimalkonfiguration dar - zum einen die ersten Endplatten 3, 6 der beiden Elektrolyseeinheiten 1, 2 elektrisch miteinander verbunden und zum anderen die zweiten Endplatten 4, 7 der beiden Elektrolyseeinheiten 1, 2 elektrisch miteinander verbunden. Vorzugsweise sind sogar alle vier Endplatten 3, 4, 6, 7 elektrisch miteinander verbunden. Insbesondere können die vier Endplatten 3, 4, 6, 7 elektrisch geerdet sein.

Die Elektrolysevorrichtung weist weiterhin eine Gleichrichtereinheit 16 auf. Die Gleichrichtereinheit 16 stellt über einen ersten Ausgang 17 ein erstes Potenzial P1 und über einen zweiten Ausgang 18 ein zweites Potenzial P2 zur Verfügung. Vorzugsweise ist die Gleichrichtereinheit 16 derart ausgebildet, dass sie die Potenziale P1, P2 ohne festen Bezug zu Erde zur Verfügung stellt. Dies ist in FIG 4 dadurch angedeutet, dass ein Erdungssymbol bei der Gleichrichtereinheit 16 durchgestrichen ist. Weiterhin weist die Gleichrichtereinheit 16 entsprechend der Darstellung in FIG 4 zum Schalten des ersten und des zweiten Potenzials P1, P2 an den ersten und den zweiten Ausgang 17, 18 vorzugsweise Transistoren auf. Die Transistoren können beispielsweise FETs oder IGBTs sein.

Die Potenziale P1, P2 weisen voneinander verschiedene Werte auf. Ihre Differenz definiert somit eine Ausgangsspannung U der Gleichrichtereinheit 16, die zugleich auch die Betriebsspannung der Elektrolysevorrichtung darstellt. Der erste Ausgang 17 der Gleichrichtereinheit 16 ist mit einem Anschluss 19 der Zwischenplatte 5 der ersten Elektrolyseeinheit 1 elektrisch verbunden. In analoger Weise ist der zweite Ausgang 18 der Gleichrichtereinheit 16 mit einem Anschluss 20 der Zwischenplatte 8 der zweiten Elektrolyseeinheit 2 elektrisch verbunden.

Die Elektrolyseflüssigkeit 12 muss den Elektrolyseeinheiten 1, 2 zugeführt werden. Weiterhin muss die mit den beiden Elektrolysegasen 13, 14 versetzte Elektrolyseflüssigkeit 12 - getrennt für beide Elektrolysegase 13, 14 - wieder aus den Elektrolyseeinheiten 1, 2 abgeführt werden. Zu diesem Zweck weist pro Elektrolyseeinheit 1, 2 jeweils mindestens eine von deren Endplatten 3, 4, 6, 7 Medienanschlüsse 21 auf. Vorzugsweise weisen entsprechend der Darstellung in FIG 4 sogar beide Endplatten 3, 4, 6, 7 beider Elektrolyseeinheiten 1, 2 die entsprechenden Medienanschlüsse 21 auf.

Pro Endplatte 3, 4, 6, 7 mit Medienanschlüssen 21 sind jeweils mindestens drei Medienanschlüsse 21 vorhanden, nämlich je einer für das Zuführen der Elektrolyseflüssigkeit 12, das Abführen der mit dem ersten Elektrolysegas 13 versetzten Elektrolyseflüssigkeit 12 und das Abführen der mit dem zweiten Elektrolysegas 14 versetzten Elektrolyseflüssigkeit 12. Gegebenenfalls können auch vier Medienanschlüsse 21 vorhanden sein. In diesem Fall erfolgt ein getrenntes Zuführen der Elektrolyseflüssigkeit 12 für den Bereich der ersten Elektroden 10 und den Bereich der zweiten Elektroden 11.

Die Zwischenplatten 5, 8 können Durchgänge für den Durchtritt der Elektrolyseflüssigkeit 12 (mit und ohne Elektrolysegase 13, 14) aufweisen. Zumindest die Durchgänge für die mit dem ersten Elektrolysegas 13 versetzte Elektrolyseflüssigkeit 12 und die mit dem zweiten Elektrolysegas 14 versetzte Elektrolyseflüssigkeit 12 sind jedoch getrennt voneinander und getrennt von den Durchgängen für die Elektrolyseflüssigkeit 12 als solche (also ohne Elektrolysegase 13, 14). Alternativ weisen die Zwischenplatten 5, 8 keine derartigen Durchgänge auf. Die Strömungsrichtung der Elektrolyseflüssigkeit 12 wird somit an der jeweiligen Zwischenplatte 5, 8 umgekehrt, so dass sie zunächst von einer der Endplatten 3, 4, 6, 7 zur betreffenden Zwischenplatte 5, 8 strömt und sodann zu derselben Endplatte 3, 4, 6, 7 zurückströmt. Alternativ können die Zwischenplatten 5, 8 nur Durchgänge für die Elektrolyseflüssigkeit 12 (also ohne Elektrolysegase 13, 14) aufweisen, aber keine Durchgänge für die mit dem ersten Elektrolysegas 13 versetzte Elektrolyseflüssigkeit 12 und die mit dem zweiten Elektrolysegas 14 versetzte Elektrolyseflüssigkeit 12.

Die Gleichrichtereinheit 16 muss die für ihren Betrieb erforderliche elektrische Energie zugeführt werden. Vorzugsweise erfolgt dies aus einem Versorgungsnetz 22. Unabhängig von der Art der Zuführung ist jedoch vorzugsweise der Gleichrichtereinheit 16 eine Transformatoreinheit 23 vorgeordnet. Das Versorgungsnetz 22, die Transformatoreinheit 23 und die Gleichrichtereinheit 16 (letztere nur eingangsseitig) sind vorzugsweise dreiphasig ausgebildet. Dies ist jedoch nicht zwingend erforderlich.

Entsprechend der Darstellung in FIG 1 sind die erste und die zweite Elektrolyseeinheit 1, 2 nebeneinander angeordnet. Die Richtungen von der jeweiligen ersten Endplatte 3, 6 zur jeweiligen zweiten Endplatte 4, 7 verlaufen somit parallel. In diesen Richtungen gesehen sind vorzugsweise die ersten Endplatten 3, 6 auf der gleichen Höhe angeordnet. Alternativ oder zusätzlich (letzteres ist bevorzugt) können auch die zweiten Endplatten 4, 7 auf der gleichen Höhe angeordnet sein.

Die Gleichrichtereinheit 16 ist vorzugsweise vor den Elektrolyseeinheiten 1, 2 angeordnet. Dies bedeutet konkret, dass die Gleichrichtereinheit 16 sich in Richtung von der jeweiligen ersten Endplatte 3, 6 zur jeweiligen zweiten Endplatte 4, 7 einer jeweiligen Elektrolyseeinheit 1, 2 gesehen vor den ersten Endplatten 3, 6 befindet und orthogonal zu den genannten Richtungen gesehen im Bereich zwischen den beiden von der jeweils anderen Elektrolyseeinheit 2, 1 abgewandten Seiten der beiden Elektrolyseeinheiten 1, 2 befindet.

Weiterhin ist vorzugsweise der Anschluss 19 der Zwischenplatte 5 der ersten Elektrolyseeinheit 1 an der der zweiten Elektrolyseeinheit 2 zugewandten Seite der ersten Elektrolyseeinheit 1 angeordnet. In analoger Weise ist vorzugsweise der Anschluss 20 der Zwischenplatte 8 der zweiten Elektrolyseeinheit 2 an der der ersten Elektrolyseeinheit 1 zugewandten Seite der zweiten Elektrolyseeinheit 2 angeordnet.

Die vorliegende Erfindung weist viele Vorteile auf. Insbesondere ergibt sich ein sowohl in fluidtechnischer Hinsicht als auch in elektrotechnischer Hinsicht ein einfacher und überlegener Betrieb der Elektrolysevorrichtung, der darüber hinaus auch energieeffizient ist.

Obwohl die Erfindung im Detail durch das bevorzugte Ausführungsbeispiel näher illustriert und beschrieben wurde, so ist die Erfindung nicht durch die offenbarten Beispiele eingeschränkt und andere Varianten können vom Fachmann hieraus abgeleitet werden, ohne den Schutzumfang der Erfindung zu verlassen.

### Bezugszeichenliste

- 1, 2: Elektrolyseeinheiten
- 3, 4, 6, 7: Endplatten
- 5, 8: Zwischenplatten
- 9: Elektrolysezellen
- 10, 11: Elektroden
- 12: Elektrolyseflüssigkeit
- 13, 14: Elektrolysegase
- 15: Membran
- 16: Gleichrichtereinheit
- 17, 18: Ausgänge
- 19, 20: Anschlüsse
- 21: Medienanschlüsse
- 22: Versorgungsnetz
- 23: Transformatoreinheit
- P1, P2: Potenziale
- U: Ausgangsspannung

## Patentansprüche

1. Elektrolysevorrichtung,
- wobei die Elektrolysevorrichtung eine erste und eine zweite Elektrolyseeinheit (1, 2) umfasst,
- wobei die erste und die zweite Elektrolyseeinheit (1, 2) jeweils eine erste und eine zweite Endplatte (3, 4, 6, 7) umfassen,
- wobei die erste und die zweite Elektrolyseeinheit (1, 2) jeweils eine in etwa oder exakt in der Mitte zwischen der jeweiligen ersten und der jeweiligen zweiten Endplatte (3, 4, 6, 7) angeordnete jeweilige Zwischenplatte (5, 8) aufweisen,
- wobei die erste und die zweite Elektrolyseeinheit (1, 2) zwischen der jeweiligen Zwischenplatte (5, 8) und jeder der beiden jeweiligen Endplatten (3, 4, 6, 7) jeweils einen Stapel von Elektrolysezellen (9) aufweisen,
- wobei die Elektrolysezellen (9) des jeweiligen Stapels jeweils elektrisch in Reihe geschaltet sind,
- wobei die Elektrolysezellen (9) jeweils eine erste Elektrode (10) und eine zweite Elektrode (11) aufweisen, an denen eine Elektrolyseflüssigkeit (12) teilweise elektrolytisch aufgespalten wird, so dass die verbleibende Elektrolyseflüssigkeit (12) nach dem elektrolytischen Aufspalten im Bereich der jeweiligen ersten Elektrode (10) mit einem ersten Elektrolysegas (13) und im Bereich der jeweiligen zweiten Elektrode (11) mit einem zweiten Elektrolysegas (14) versetzt ist,
- wobei die erste Endplatte (3) der ersten Elektrolyseeinheit (1) und die erste Endplatte (6) der zweiten Elektrolyseeinheit (2) elektrisch miteinander verbunden sind,
- wobei die zweite Endplatte (4) der ersten Elektrolyseeinheit (1) und die zweite Endplatte (7) der zweiten Elektrolyseeinheit (2) elektrisch miteinander verbunden sind,
- wobei die Elektrolysevorrichtung eine Gleichrichtereinheit (16) aufweist, die über einen ersten Ausgang (17) ein erstes Potenzial (P1) und über einen zweiten Ausgang (18) ein zweites Potenzial (P2) zur Verfügung stellt, und
- wobei der erste Ausgang (17) der Gleichrichtereinheit (16) mit einem Anschluss (19) der Zwischenplatte (5) der ersten Elektrolyseeinheit (1) elektrisch verbunden ist und der zweite Ausgang (18) der Gleichrichtereinheit (16) mit einem Anschluss (20) der Zwischenplatte (8) der zweiten Elektrolyseeinheit (2) elektrisch verbunden ist.

2. Elektrolysevorrichtung nach Anspruch 1,
**dadurch gekennzeichnet ,**
**dass** die erste und die zweite Endplatte (3, 4, 6, 7) der ersten und der zweiten Elektrolyseeinheit (1, 2) elektrisch miteinander verbunden sind.

3. Elektrolysevorrichtung nach Anspruch 2,
**dadurch gekennzeichnet ,**
**dass** die erste und die zweite Endplatte (3, 4, 6, 7) der ersten und der zweiten Elektrolyseeinheit (1, 2) elektrisch geerdet sind.

4. Elektrolysevorrichtung nach Anspruch 3,
**dadurch gekennzeichnet ,**
**dass** die Gleichrichtereinheit (16) derart ausgebildet ist, dass sie das erste und das zweite Potenzial (P1, P2) ohne festen Bezug zu Erde zur Verfügung stellt.

5. Elektrolysevorrichtung nach Anspruch 4,
**dadurch gekennzeichnet ,**
**dass** der Gleichrichtereinheit (16) eine Transformatoreinheit (23) vorgeordnet ist, über die der Gleichrichtereinheit (16) die für ihren Betrieb erforderliche elektrische Energie zugeführt wird.

6. Elektrolysevorrichtung nach einem der obigen Ansprüche,
**dadurch gekennzeichnet ,**
**dass** die erste und die zweite Endplatte (3, 4, 6, 7) der ersten und der zweiten Elektrolyseeinheit (1, 2) Medienanschlüsse (21) zum Zuführen der Elektrolyseflüssigkeit (12), zum Abführen der mit dem ersten Elektrolysegas (13) versetzten Elektrolyseflüssigkeit (12) und zum Abführen der mit dem zweiten Elektrolysegas (14) versetzten Elektrolyseflüssigkeit (12) aufweisen.

7. Elektrolysevorrichtung nach Anspruch 6,
**dadurch gekennzeichnet ,**
**dass** die Zwischenplatten (5, 8)
- keine Durchgänge für die Elektrolyseflüssigkeit (12) aufweisen, so dass die Strömungsrichtung der Elektrolyseflüssigkeit (12) an der jeweiligen Zwischenplatte (5, 8) umgekehrt wird, oder
- nur Durchgänge für die Elektrolyseflüssigkeit (12) aufweisen, aber keine Durchgänge für die mit dem ersten Elektrolysegas (13) versetzte Elektrolyseflüssigkeit (12) und die mit dem zweiten Elektrolysegas (14) versetzte Elektrolyseflüssigkeit (12) aufweisen oder
- Durchgänge sowohl für die Elektrolyseflüssigkeit (12) als auch für die mit dem ersten Elektrolysegas (13) versetzte Elektrolyseflüssigkeit (12) und die mit dem zweiten Elektrolysegas (14) versetzte Elektrolyseflüssigkeit (12) aufweisen.

8. Elektrolysevorrichtung nach einem der obigen Ansprüche,
**dadurch gekennzeichnet ,**
**dass** die erste und die zweite Elektrolyseeinheit (1, 2) nebeneinander angeordnet sind, so dass die Richtungen von der jeweiligen ersten Endplatte (3, 6) zur jeweiligen zweiten Endplatte (4, 7) parallel verlaufen und in den genannten Richtungen gesehen die ersten Endplatten (3, 6) auf der gleichen Höhe angeordnet sind und/oder die zweiten Endplatten (4, 7) auf der gleichen Höhe angeordnet sind.

9. Elektrolysevorrichtung nach Anspruch 8,
**dadurch gekennzeichnet ,**
**dass** die Gleichrichtereinheit (16) sich in Richtung von der jeweiligen ersten Endplatte (3, 6) zur jeweiligen zweiten Endplatte (4, 7) einer jeweiligen Elektrolyseeinheit (1, 2) gesehen vor den ersten Endplatten (3, 6) befindet und orthogonal zu den genannten Richtungen gesehen im Bereich zwischen den beiden von der jeweils anderen Elektrolyseeinheit (2, 1) abgewandten Seiten der beiden Elektrolyseeinheiten (1, 2) befindet.

10. Elektrolysevorrichtung nach Anspruch 8 oder 9,
**dadurch gekennzeichnet ,**
**dass** der Anschluss (19) der Zwischenplatte (5) der ersten Elektrolyseeinheit (1) an der der zweiten Elektrolyseeinheit (2) zugewandten Seite der ersten Elektrolyseeinheit (1) angeordnet ist und dass der Anschluss (20) der Zwischenplatte (8) der zweiten Elektrolyseeinheit (2) an der der ersten Elektrolyseeinheit (1) zugewandten Seite der zweiten Elektrolyseeinheit (2) angeordnet ist.

11. Elektrolysevorrichtung nach einem der obigen Ansprüche,
**dadurch gekennzeichnet ,**
**dass** die Gleichrichtereinheit (16) zum Schalten des ersten und des zweiten Potenzials (P1, P2) an den ersten und den zweiten Ausgang (17, 18) Transistoren aufweist, insbesondere FETs oder IGBTs.

## Claims

1. An electrolysis device,
- wherein the electrolysis device comprises a first and a second electrolysis unit (1, 2),
- wherein the first and the second electrolysis unit (1, 2) each comprise a first and a second end plate (3, 4, 6, 7),
- wherein the first and the second electrolysis unit (1, 2) each include a respective intermediate plate (5, 8) arranged approximately or exactly in the middle between the respective first and the respective second end plate (3, 4, 6, 7),
- wherein the first and the second electrolysis unit (1, 2) each include a stack of electrolysis cells (9) between the respective intermediate plate (5, 8) and each of the two respective end plates (3, 4, 6, 7),
- wherein the electrolysis cells (9) of the respective stack are each electrically connected in series,
- wherein the electrolysis cells (9) each include a first electrode (10) and a second electrode (11) at which an electrolysis liquid (12) is partially electrolytically split, so that the remaining electrolysis liquid (12) is admixed after the electrolytic splitting with a first electrolysis gas (13) in the area of the respective first electrode (10) and with a second electrolysis gas (14) in the area of the respective second electrode (11),
- wherein the first end plate (3) of the first electrolysis unit (1) and the first end plate (6) of the second electrolysis unit (2) are electrically connected to one another,
- wherein the second end plate (4) of the first electrolysis unit (1) and the second end plate (7) of the second electrolysis unit (2) are electrically connected to one another,
- wherein the electrolysis device includes a rectifier unit (16), which provides a first potential (P1) via a first output (17) and provides a second potential (P2) via a second output (18), and
- wherein the first output (17) of the rectifier unit (16) is electrically connected to a terminal (19) of the intermediate plate (5) of the first electrolysis unit (1) and the second output (18) of the rectifier unit (16) is electrically connected to a terminal (20) of the intermediate plate (8) of the second electrolysis unit (2).

2. The electrolysis device as claimed in claim 1,
**characterized in that**
the first and the second end plate (3, 4, 6, 7) of the first and the second electrolysis unit (1, 2) are electrically connected to one another.

3. The electrolysis device as claimed in claim 2,
**characterized in that**
the first and the second end plate (3, 4, 6, 7) of the first and the second electrolysis unit (1, 2) are electrically grounded.

4. The electrolysis device as claimed in claim 3,
**characterized in that**
the rectifier unit (16) is designed in such a way that it provides the first and the second potential (P1, P2) without fixed reference to ground.

5. The electrolysis device as claimed in claim 4,
**characterized in that**
a transformer unit (23) is arranged upstream of the rectifier unit (16), via which the rectifier unit (16) is supplied with the electrical energy required for its operation.

6. The electrolysis device as claimed in any one of the preceding claims,
**characterized in that**
the first and the second end plate (3, 4, 6, 7) of the first and the second electrolysis unit (1, 2) include media fittings (21) for supplying the electrolysis liquid (12), for discharging the electrolysis liquid (12) admixed with the first electrolysis gas (13), and for discharging the electrolysis liquid (12) admixed with the second electrolysis gas (14).

7. The electrolysis device as claimed in claim 6,
**characterized in that**
the intermediate plates (5, 8)
- do not include passages for the electrolysis liquid (12), so that the flow direction of the electrolysis liquid (12) is reversed at the respective intermediate plate (5, 8), or
- only include passages for the electrolysis liquid (12), but do not include passages for the electrolysis liquid (12) admixed with the first electrolysis gas (13) and the electrolysis liquid (12) admixed with the second electrolysis gas (14), or
- include passages for both the electrolysis liquid (12) and the electrolysis liquid (12) admixed with the first electrolysis gas (13) and the electrolysis liquid (12) admixed with the second electrolysis gas (14).

8. The electrolysis device as claimed in any one of the preceding claims,
**characterized in that**
the first and the second electrolysis unit (1, 2) are arranged adjacent to one another, so that the directions from the respective first end plate (3, 6) to the respective second end plate (4, 7) extend in parallel and, viewed in the mentioned directions, the first end plates (3, 6) are arranged at the same height and/or the second end plates (4, 7) are arranged at the same height.

9. The electrolysis device as claimed in claim 8,
**characterized in that**
the rectifier unit (16), viewed in the direction from the respective first end plate (3, 6) to the respective second end plate (4, 7) of a respective electrolysis unit (1, 2) is located in front of the first end plates (3, 6) and, viewed orthogonally to the mentioned directions, is located in the area between the two sides of the two electrolysis units (1, 2) facing away from the respective other electrolysis unit (2, 1).

10. The electrolysis device as claimed in claim 8 or 9,
**characterized in that**
the terminal (19) of the intermediate plate (5) of the first electrolysis unit (1) is arranged on the side of the first electrolysis unit (1) facing toward the second electrolysis unit (2), and the terminal (20) of the intermediate plate (8) of the second electrolysis unit (2) is arranged on the side of the second electrolysis unit (2) facing toward the first electrolysis unit (1).

11. The electrolysis device as claimed in any one of the preceding claims,
**characterized in that**
the rectifier unit (16) includes transistors, in particular FETs or IGBTs, for switching the first and the second potential (P1, P2) at the first and the second output (17, 18).

## Revendications

1. Dispositif d'électrolyse,
- dans lequel le dispositif d'électrolyse comprend une première et une seconde unité d'électrolyse (1, 2),
- dans lequel les première et seconde unités d'électrolyse (1, 2) comprennent chacune une première et une seconde plaque d'extrémité (3, 4, 6, 7),
- dans lequel les première et seconde unités d'électrolyse (1, 2) comprennent chacune une plaque intermédiaire (5, 8) respective disposée approximativement ou exactement à mi-distance entre les première et seconde plaques d'extrémité (3, 4, 6, 7) respectives,
- dans lequel les première et seconde unités d'électrolyse (1, 2) comprennent chacune un empilement de cellules d'électrolyse (9) entre la plaque intermédiaire (5, 8) respective et chacune des deux plaques d'extrémité (3, 4, 6, 7) respectives,
- dans lequel les cellules d'électrolyse (9) de l'empilement respectif sont reliées électriquement en série,
- dans lequel les cellules d'électrolyse (9) présentent chacune une première électrode (10) et une seconde électrode (11) sur lesquelles un liquide d'électrolyse (12) est partiellement dissocié par électrolyse, de sorte que le liquide d'électrolyse (12) restant est mélangé, après la dissociation électrolytique, à un premier gaz d'électrolyse (13) dans la zone de la première électrode (10) respective et à un second gaz d'électrolyse (14) dans la zone de la seconde électrode (11) respective,
- dans lequel la première plaque d'extrémité (3) de la première unité d'électrolyse (1) et la première plaque d'extrémité (6) de la seconde unité d'électrolyse (2) sont reliées électriquement l'une à l'autre,
- dans lequel la seconde plaque d'extrémité (4) de la première unité d'électrolyse (1) et la seconde plaque d'extrémité (7) de la seconde unité d'électrolyse (2) sont reliées électriquement l'une à l'autre,
- dans lequel le dispositif d'électrolyse présente une unité de redresseur (16) qui met à disposition un premier potentiel (P1) via une première sortie (17) et un second potentiel (P2) via une seconde sortie (18), et
- dans lequel la première sortie (17) de l'unité de redresseur (16) est reliée électriquement à un raccordement (19) de la plaque intermédiaire (5) de la première unité d'électrolyse (1) et la seconde sortie (18) de l'unité de redresseur (16) est reliée électriquement à un raccordement (20) de la plaque intermédiaire (8) de la seconde unité d'électrolyse (2).

2. Dispositif d'électrolyse selon la revendication 1, **caractérisé en ce que** les première et seconde plaques d'extrémité (3, 4, 6, 7) des première et seconde unités d'électrolyse (1, 2) sont reliées électriquement l'une à l'autre.

3. Dispositif d'électrolyse selon la revendication 2, **caractérisé en ce que** les première et seconde plaques d'extrémité (3, 4, 6, 7) des première et seconde unités d'électrolyse (1, 2) sont électriquement mises à la terre.

4. Dispositif d'électrolyse selon la revendication 3, **caractérisé en ce que** l'unité de redresseur (16) est conçue de manière à fournir les premier et second potentiels (P1, P2) sans lien fixe à la terre.

5. Dispositif d'électrolyse selon la revendication 4, **caractérisé en ce qu'**une unité de transformateur (23) est disposée en amont de l'unité de redresseur (16), par l'intermédiaire de laquelle l'énergie électrique nécessaire à son fonctionnement est amenée à l'unité de redresseur (16).

6. Dispositif d'électrolyse selon l'une des revendications précédentes, **caractérisé en ce que** la première et la seconde plaque d'extrémité (3, 4, 6, 7) de la première et de la seconde unité d'électrolyse (1, 2) présentent des raccords de fluide (21) pour l'amenée du liquide d'électrolyse (12), pour l'évacuation du liquide d'électrolyse (12) mélangé avec le premier gaz d'électrolyse (13) et pour l'évacuation du liquide d'électrolyse (12) mélangé avec le second gaz d'électrolyse (14).

7. Dispositif d'électrolyse selon la revendication 6, **caractérisé en ce que** les plaques intermédiaires (5, 8)
- ne présentent pas de passages pour le liquide d'électrolyse (12), de sorte que le sens d'écoulement du liquide d'électrolyse (12) est inversé au niveau de la plaque intermédiaire (5, 8) respective, ou
- présentent uniquement des passages pour le liquide d'électrolyse (12), mais ne présentent pas de passages pour le liquide d'électrolyse (12) mélangé avec le premier gaz d'électrolyse (13) et le liquide d'électrolyse (12) mélangé avec le second gaz d'électrolyse (14), ou
- des passages pour le liquide d'électrolyse (12) ainsi que pour le liquide d'électrolyse (12) mélangé au premier gaz d'électrolyse (13) et pour le liquide d'électrolyse (12) mélangé au second gaz d'électrolyse (14).

8. Dispositif d'électrolyse selon l'une des revendications précédentes, **caractérisé en ce que** la première et la seconde unité d'électrolyse (1, 2) sont disposées l'une à côté de l'autre, de sorte que les directions depuis la première plaque d'extrémité (3, 6) respective vers la seconde plaque d'extrémité (4, 7) respective s'étendent parallèlement et, vues dans lesdites directions, les premières plaques d'extrémité (3, 6) sont disposées à la même hauteur et/ou les secondes plaques d'extrémité (4, 7) sont disposées à la même hauteur.

9. Dispositif d'électrolyse selon la revendication 8, **caractérisé en ce que** l'unité de redresseur (16) se trouve en amont des premières plaques d'extrémité (3, 6), vue dans la direction depuis la première plaque d'extrémité (3, 6) respective vers la seconde plaque d'extrémité (4, 7) respective d'une unité d'électrolyse (1, 2) respective, et se trouve dans la zone entre les deux côtés des deux unités d'électrolyse (1, 2) opposés à l'autre unité d'électrolyse (2, 1) respective, vue orthogonalement par rapport aux dites directions.

10. Dispositif d'électrolyse selon la revendication 8 ou 9, **caractérisé en ce que** le raccordement (19) de la plaque intermédiaire (5) de la première unité d'électrolyse (1) est disposé sur le côté de la première unité d'électrolyse (1) tournée vers la seconde unité d'électrolyse (2) et **en ce que** le raccordement (20) de la plaque intermédiaire (8) de la seconde unité d'électrolyse (2) est disposé sur le côté de la seconde unité d'électrolyse (2) tournée vers la première unité d'électrolyse (1).

11. Dispositif d'électrolyse selon l'une des revendications précédentes, **caractérisé en ce que** l'unité de redresseur (16) présente des transistors, en particulier des FET ou des IGBT, pour commuter le premier et le second potentiel (P1, P2) sur la première et sur la seconde sortie (17, 18).
